# EUROPÄISCHE PATENTSCHRIFT

(11) **EP 3 437 525 B1**
(45) Veröffentlichungstag und Bekanntmachung des Hinweises auf die Patenterteilung: **15.04.2020**
(21) Anmeldenummer: 18185192.4
(22) Anmeldetag: 24.07.2018
(51) Int. Cl.: A47F 5/00, A47F 11/10, A47F 5/10, F21V 33/00, H01R 25/16

(54) **VORRICHTUNG ZUR STROM- UND/ODER SIGNALÜBERTRAGUNG FÜR AN EINEM REGAL BEFINDLICHE ELEKTRONISCHE AUF-/ABNEHMER**
DEVICE FOR TRANSMITTING POWER AND/OR SIGNALS TO/FROM AN ELECTRONIC PICKUP/COLLECTOR ON A SHELF
DISPOSITIF DE TRANSMISSION DE COURANT ET / OU DE SIGNAL POUR UN DISPOSITIF D'ÉMISSION / RÉCEPTION ÉLECTRONIQUE SITUÉ SUR UNE ÉTAGÈRE

(30) Priorität: 04.08.2017 DE 202017104685 U; 07.12.2017 DE 102017129137; 23.07.2018 DE 202018104213 U
(43) Veröffentlichungstag der Anmeldung: 06.02.2019
(73) Patentinhaber: Bernitz Electronics GmbH, 82008 Unterhaching (DE)
(72) Erfinder: BERNITZ, Franz Josef, 82008 Unterhaching (DE); BODMAIER, Bernhard Florian, 83104 Tuntenhausen (DE); RUHLAND, Florian, 85435 Erding (DE); HEIKE, Florian, Taipei City (TW); WOKI, Manuel, 34626 Neukirchen (DE)
(74) Vertreter: Viering, Jentschura & Partner mbB Patent- und Rechtsanwälte

(56) Entgegenhaltungen:
- DE-A1-102013 114 289
- US-A1- 2012 274 189
- US-A1- 2014 213 101

## Beschreibung

Die Erfindung betrifft eine Vorrichtung zur Strom- und/oder Signalübertragung für an einem Regal, insbesondere einem Verkaufsregal, befindliche elektronische Auf-/Abnehmer, wie Leuchten, Tablets, elektronische Preisauszeichnungen, Sensoreinrichtungen oder dergleichen.

Unter Regal ist allgemein ein Möbelstück oder ein Ausrüstungsgegenstand zu verstehen, welcher der Lagerung von Gegenständen aller Art dient. Verkaufsregale werden vor allem im Ladenbau zur Warenpräsentation verwendet und sind in vielfältigen Ausführungsformen bekannt. Häufig weisen solche Regale einen oder zwei in einem Abstand zueinander angeordnete Regalpfosten auf, die entweder an einer Wand befestigt oder frei im Raum stehend angeordnet sind.

Die Regalpfosten weisen üblicherweise entlang ihrer Höhenausdehnung eine Mehrzahl von Öffnungen auf, die so ausgestaltet sind, dass Halterungen für Regal-Fachböden an unterschiedlichen Höhenpositionen eingehängt werden können. Die Regal-Fachböden sind dabei in vielen Fällen so tief, dass von ihrer Hinterkante zu einer zwischen den Regalpfosten verlaufenden Rückwand nur ein geringer Abstand von wenigen Millimetern verbleibt.

Es ist zu beobachten, dass zunehmend nur noch Regalsysteme eingesetzt werden, bei denen elektrische Verbraucher, z.B. an den Regal-Fachböden angeordnete LED-Leuchten, mit Strom versorgt werden können. Da die Regal-Fachböden relativ häufig mit anderen Verkaufsgütern beladen werden, ist häufig eine Anpassung der Höhenposition der Regal-Fachböden vorzunehmen. Dabei sind auch Maßnahmen zu ergreifen, um die Stromversorgung für die elektrischen Verbraucher sicherzustellen.

Es sind Regale bekannt, z.B. aus der DE 10 2013 114 289 A1, die spezielle Regalpfosten verwenden, bei denen in den Regalpfosten wenigstens eine Stromschiene integriert ist.

Solche Regalsysteme lassen sich einsetzen, wenn neue Regalsysteme geplant und eingebaut werden. Es gibt jedoch einen großen Bestand von in Benutzung befindlichen Regalen und viele aktuelle und auch zukünftige Regaldesigns, die nicht mit derartigen speziellen Regalpfosten ausgerüstet sind oder sein werden, so dass ein Bedarf besteht, solche Regalsysteme auf möglichst einfache Weise mit einer Stromversorgung und/oder Signalübertragung für die an den Regal-Fachböden befindlichen Stromabnehmer bzw. Signal-aufnehmer/-geber zu versehen. Bezüglich der Stromversorgung wurde bereits, z.B. in der DE 20 2016 100 561 U1, vorgeschlagen, eine vertikale Stromschiene mit zwei zueinander parallel verlaufenden Kontaktstreifen mit Hilfe eines Profilelementes an einem der Regalpfosten oder der Rückwand anzuordnen. Die Kontaktierung mit der Stromschiene erfolgt über seitliche Kontakte an Regal-Fachbodenhalterungen, die in Öffnungen der Regalpfosten eingreifen.

Eine solche Vorrichtung mit Stromschiene erfordert damit spezielle Kontaktierungen an den Regal-Fachbodenhalterungen, weshalb bei einem nachträglichen Aufrüsten eines Regals mit einer solchen Stromschiene auch die entsprechenden Regal-Fachbodenhalterungen nachgerüstet werden müssen.

Aufgabe der vorliegenden Erfindung ist es, eine kostengünstige Vorrichtung zur Strom- und/oder Signalübertragung für an einem Regal befindliche elektronische Aufnehmer und/oder Abnehmer anzugeben, wobei die Vorrichtung auf möglichst einfache Weise auch nachträglich an einem Regal anbringbar sein soll.

Diese Aufgabe wird ausgehend vom Oberbegriff des Patentanspruchs 1 erfindungsgemäß durch die kennzeichnenden Merkmale des Patentanspruchs 1 gelöst.

Es wird somit eine Vorrichtung geschaffen, mit der auch ein bestehendes, nicht mit einer zur Strom- und/oder Signalübertragung ausgerüstetes Regal nachträglich auf einfache Weise elektrifiziert werden kann, d.h. mit einer Strom- oder Signalübertragung für an den Regal-Fachböden befindliche elektronische Signal-Aufnehmer, Signal-Geber und/oder Strom-Abnehmer (auch kurz als Aufnehmer und/oder Abnehmer bezeichnet), wie z.B. Leuchten, Tablets, elektronische Preisauszeichnungen, Sensoreinrichtungen, etc. ausgerüstet werden kann. Unter einem Regal wird allgemein ein Möbelstück oder ein vergleichbarer Ausrüstungsgegenstand verstanden, welcher der Lagerung von Gegenständen dient. Im weiteren wir ein Regal-Fachboden auch als Fachboden bezeichnet.

Dazu weist die Vorrichtung unter anderem eine in ihrem Querschnitt U-förmige Profilleiste mit einer ersten und einer zweiten, über einen Zwischensteg miteinander verbundenen Schenkelleiste auf, wobei die erste Schenkelleiste zum Anhaften an einem Regal oder an Teilen desselben, z.B. einer Regal-Rückwand (im weiteren auch als Regalwand bezeichnet), einer Regal-Seitenwand, vertikal an mehreren Fachböden oder an einem Regalpfosten vorgesehen ist.

Der Abstand der beiden Schenkelleisten legt die Dicke der U-förmigen Profilleiste fest, wobei die Dicke bei der erfindungsgemäßen Vorrichtung so gering gehalten werden kann, dass sich die U-förmige Profilleiste auch nachträglich, z.B. durch Einschieben von oben, auf die zu den Fachböden weisende Seite einer Regalwand aufbringen lässt und dazu auch noch durch einen äußerst schmalen Abstandspalt (vielfach nicht mehr als 7 mm) zwischen den Fachböden und der Regalwand zugeführt werden kann.

Die in der vorliegenden Erfindung für den Querschnitt der Profilleiste gewählte "U-förmige" Form ist im Übrigen nur als eine für die Erfindung wesentliche Komponente der Querschnittsform einer Profilleiste zu verstehen. Eine U-förmige Profilleiste im Sine der Erfindung kann deshalb auch mit Zusätzen versehen sein, mit denen die für die Erfindung wesentlichen Komponente der Querschnittsform ,d.h. die U-Form, erweitert wird, ohne dass dadurch eine von der U-Form abweichende andere Form entsteht. Deshalb ist auch eine ausgehend von der U-Form durch Zusätze erweiterte Profilleiste, bei der z.B. wenigstens eine der beiden Schenkelleisten über den Zwischensteg hinaus ragt, wodurch sich aus einer alternativen Sicht womöglich eine "h-Form" oder eine "H-Form" des Querschnitts bilden würde, immer noch als U-förmige Profilleiste im Sinne der vorliegenden Erfindung anzusehen.

Die erfindungsgemäße Vorrichtung weist weiterhin eine zwischen den beiden Schenkelleisten angeordnete streifenförmige Leiterplatte mit einer in Richtung der Längsausdehnung der U-förmigen Profilleiste verlaufenden Längskante auf. Da die streifenförmige Leiterplatte wenigstens auf einer ihrer beiden Oberflächen stromführende Elemente und Flächen tragen kann, über die u.a. Steckverbinder auf der streifenförmigen Leiterplatte elektrisch miteinander verbunden sind, werden diese stromführenden Elemente und Flächen als auch die Kontaktelemente der Steckverbinder von der U-förmigen Profilleiste überdeckt und sind damit geschützt, insbesondere vor einer elektrischen Kontaktierung mit auf den Regal-Böden befindlichen Verkaufsgütern. Im weiteren wird die streifenförmige Leiterplatte auch einfach als Leiterplatte bezeichnet.

Die Leiterplatte ist mit mehreren entlang ihrer Längskante angeordneten Steckverbindern mit jeweils wenigstens zwei parallel zur Leiterplattenebene und quer zur Längskante ausgerichteten Kontaktelementen (z.B. Kontaktstiften) versehen. Damit lassen sich auf die Länge der Leiterplatte, also entlang der Längskante gesehen, eine Vielzahl von Steckverbinder platzieren, die eine hohe Flexibilität beim Verstellen der Fachböden insofern erlauben, als sich zu jeder einstellbaren Vertikal-Position eines Fachbodens ein in unmittelbarer Nähe befindlicher Steckverbinder auf der Leiterplatte befindet, so dass eine Zuleitung zwischen dem an einem betreffenden Fachboden befindlichen elektronischen Aufnehmer und/oder Abnehmer und dem nächstgelegenen Steckverbinder stets auf eine Minimallänge beschränkt bleiben kann.

Als Steckverbinder kann eine einfache und an sich bekannte Anordnung mit Kontaktelementen in Betracht kommen, wie z.B. als Standard-Steckverbinder aus der Computertechnik bekannt. Je nach Strombedarf können dabei auch mehr als nur ein Kontaktelement pro Strompotential vorgesehen sein. Der Steckverbinder kann mit oder ohne Gehäuse ausgeführt sein, wobei im Falle eines Gehäuses dieses als Stecker Gehäuse oder als Buchsen Gehäuse ausgeführt sein kann. In jedem Fall können die Kontaktelemente des Steckverbinders als Kontaktstifte oder als Kontaktbuchsen ausgestaltet sein.

Weiterhin weist die Leiterplatte erfindungsgemäß eine im Bereich eines jeweiligen Steckverbinders in die Längskante hineinreichende U-förmig flächige Einkerbung, d.h. eine die Leiterplattenebene durchdringende Ausnehmung oder Einbuchtung auf, die mit ihren beiden sich gegenüberliegenden Kanten einen Führungskanal für einen beim Kontaktieren mit dem betreffenden Steckverbinder in die Leiterplattenebene eindringenden freien Steckverbinder bildet.

Als freier Steckverbinder kommt dabei ein Steckverbinder in Betracht, der so ausgeführt ist, dass er mit dem auf der Leiterplatte angeordneten Steckverbinder korrespondiert, also eine Steckverbindung eingehen kann. Ein freier Steckverbinder befindet sich üblicherweise an der Zuleitung zu einem elektronischen Aufnehmer und/oder Abnehmer.

Die U-förmige Einkerbung in der Leiterplatte erlaubt es, dass sowohl der Steckverbinder als auch ein freier Steckverbinder nicht wie üblicherweise oberhalb oder unterhalb der Leiterplattenebene angeordnet sein muss, sondern auch die Leiterplattenebene einnehmen kann. Dies erlaubt folglich, dass der Steckverbinder bzw. der zu diesem korrespondierende freie Steckverbinder eine maximale Dicke aufweisen kann, die dem Innenabstand der beiden Schenkelleisten entspricht. Als Steckverbinder und als zu diesem korrespondierender freier Steckverbinder können damit einfache und an sich bekannte Steckverbinder, z.B. mit in einer Reihe angeordneten Kontaktelementen, in Betracht kommen, wie sie als Reihen-Buchsenleiste bzw. Reihen-Stiftleiste in der Computertechnik bekanntsind.

Die U-förmige Einkerbung in der Leiterplatte bietet mit ihren beiden sich gegenüberliegenden Kanten eine Führung für einen freien Steckverbinder, wodurch sich ein manuelles Zuführen des freien Steckverbinders zu einem Steckverbinder für eine Kontaktierung mit demselben vereinfacht und insbesondere dabei gleichzeitig ein Versatz des freien Steckverbinders gegenüber dem betreffenden Steckverbinder in Längsrichtung der Leiterplatte verhindert wird, der zu eine falschen Zuordnung der Kontaktelemente (d.h. Verpolung) führen würde.

Die streifenförmige Leiterplatte kann über einen oder mehrere der Steckverbinder auch an eine Niedervolt-Spannungsquelle angeschlossen sein. Zusätzlich oder anstatt zur eigenen Stromversorgung oder zur Stromversorgung für elektronische Aufnehmer und/oder Abnehmer können die Steckverbinder auf der Leiterplatte auch Kontaktelemente zur Verbindung von Datenleitungen aufweisen, also z.B. zum Anschließen an eine elektronische Datenverarbeitungsanlage, wobei ein elektronischer Aufnehmer und/oder Abnehmer dann z.B. eine elektronische Preisauszeichnungseinrichtung oder eine Sensoreinrichtung aufweisen kann.

In einer ersten bevorzugten Ausgestaltung ist vorgesehen, dass wenigstens einer der Steckverbinder, vorzugsweise jeder der Steckverbinder, an der Leiterplatte derart angeordnet ist, dass sich wenigstens ein Kontaktelement, vorzugsweise jedes Kontaktelement, des Steckverbinders mit seinem zur Kontaktierung vorgesehenen Kontaktbereich bezüglich einer von der Längskante der Leiterplatte gebildeten Linie zumindest teilweise, vorzugsweise vollständig auf der zur Leiterplatte weisenden Seite befindet.

Dabei kann insbesondere vorgesehen sein, das wenigsten ein Kontaktelement, vorzugsweise jedes Kontaktelement, des Steckverbinders mit seinem freien Ende im Bereich der von der Längskante gebildeten Linie endet.

Mit diesen Ausgestaltungen lässt sich eine seitliche Führung für einen freien Steckverbinder verlängern, wobei sich gleichzeitig der aus der U-förmigen Profileiste herausragende Teil eines in Kontakt mit einem Steckverbinder befindlichen korrespondierenden freien Steckverbinders verkürzen lässt. Beide Aspekte dienen der Qualitätsverbesserung der hergestellten Verbindung, insbesondere zur Reduzierung der Gefahr eines Herausreißens eines freien Steckverbinders bei einem unachtsamen Befüllen oder Entnehmen von Waren aus dem Regal.

In einer weiteren bevorzugten Ausgestaltung ist vorgesehen, dass wenigstens eine der beiden Schenkelleisten, vorzugsweise die erste Schenkelleiste, oder beide Schenkelleisten mit ihrer zur Leiterplatte weisenden Innenfläche im Bereich der U-förmigen Einkerbung als Führungsfläche für den freien Steckverbinder ausgebildet ist bzw. sind.

Dadurch erfährt der freie Steckverbinder nicht nur eine Führung in Richtung der Längskante sondern auch in einer zur Leiterplattenebene senkrechte Richtung. Diese Art der optimierten Führung dient ebenfalls der Reduzierung der Gefahr eines Herausreißens des freien Steckverbinders als auch dem einfacheren manuellen Zuführen des freien Steckverbinders zu einem Steckverbinder der Leiterplatte.

In einer weiteren bevorzugten Ausgestaltung ist ein einreihig ausgebildeter Steckverbinder mit in einer gemeinsamen Ebene angeordneten Kontaktelementen vorgesehen, wobei vorzugsweise der Steckverbinder für eine Stromversorgung n mal 3 (n*3) Kontaktelemente, also drei, sechs oder entsprechend mehr Kontaktelemente aufweist.

Damit kann einerseits ein einreihiger Steckverbinder zur Anwendung kommen, der eine relativ dünne Bauform aufweist und in den geringen Abstand zwischen den beiden Schenkelleisten der U-förmigen Profilleiste passt. Andererseits erlauben drei bzw. sechs Kontaktelemente, dass auf eine Polungs-Kodierung beim Steckverbinder und/oder beim freien Steckverbinder verzichtet werden kann, wenn die beiden äußeren Kontaktelemente eines dreipoligen Steckverbinder mit demselben Potential verbunden sind. Ein verkehrtes Zuführen des freien Steckverbinders ist damit nicht möglich. Sinngemäß sind die beiden äußeren Paare der Kontaktelemente bei einem sechspoligen Steckverbinder mit demselben Potential verbunden.

In einer weiteren bevorzugten Ausgestaltung weist die Leiterplatte wenigstens an einem ersten Längsende eine Steckverbinder-Anordnung mit wenigstens zwei parallel zur Leiterplattenebene und in Richtung der Längskante der Leiterplatte ausgerichteten Kontaktelementen (z.B. Kontaktstifte) zur Strom-Zuführung und/oder Signal-Zuführung und/oder zur Strom-Weitergabe und/oder Signal-Weitergabe auf.

Damit lässt sich zum einen aus einer Mehrzahl von in Längsrichtung miteinander verkoppelten erfindungsgemäßen Vorrichtungen eine beliebige Verlängerung erreichen, so dass Regale mit beliebiger Höhe mit einer Strom- und/oder Signal-Zuführung zu allen Fachböden versehen werden können. Zum anderen kann über diese Steckverbinder-Anordnung auch eine Verbindung zu einer Stromversorgung und/oder zu einer Datenverarbeitungseinrichtung erfolgen. Die Kontaktierung mit der Steckverbinder-Anordnung erfolgt dabei über eine korrespondierende Steckverbinder-Anordnung, wie sie an einem zweiten Längsende, d.h. an dem gegenüberliegenden Längsende, der Leiterplatte vorgesehen sein kann.

In einer weiteren bevorzugten Ausgestaltung ist diese Steckverbinder-Anordnung so an der Leiterplatte angeordnet, dass sie von der zweiten Schenkelleiste überdeckt ist oder bei einer Kontaktierung mit einer korrespondierenden Steckverbinder-Anordnung einer benachbarten entsprechend ausgebildeten Vorrichtung von deren zweiten Schenkelleiste überdeckt ist.

Damit kann auch bei mehreren hintereinander gekoppelten Vorrichtungen zumindest auf den ersten Blick ein Erscheinungsbild einer einteiligen Vorrichtung vermittelt werden.

In einer bevorzugten Ausführungsform weist die Leiterplatte wenigstens an ihrem ersten Längsende eine Bucht und/oder eine Zunge zum Führen und/oder zum Verhindern eines Kontaktversatzes beim Kontaktieren der Steckverbinder-Anordnung mit einer freien Steckverbinder-Anordnung oder einer korrespondierenden Steckverbinder-Anordnung einer zweiten entsprechend ausgebildeten Vorrichtung. In einer vorteilhaften Weiterbildung dazu weist die Leiterplatte an dem ersten Längsende eine Bucht und an dem zweiten Längsende eine komplementär zur Bucht geformte Zunge auf.

In einer weiteren bevorzugten Ausgestaltung weist die Leiterplatte wenigsten an einer der beiden, vorzugsweise an beiden, der sich gegenüberliegenden Kanten der U-förmigen Einkerbung einen den Führungskanal verlängernden Nasenansatz auf, der eine von der Längskante gebildete Linie überschreitet.

Damit wird zum einen die manuelle ortsgenaue Zuführung eines freien Steckverbinders erleichtert als auch die mechanische Fixierung des freien Steckverbinders in Richtung der Längskante verbessert, womit auch zur Reduzierung der Gefahr eines Herausreißens des freien Steckverbinders beigetragen wird.

In einer weiteren bevorzugten Ausgestaltung ist die Leiterplatte so über der ersten Schenkelleiste angeordnet, dass die erste Schenkelleiste die Leiterplatte einschließlich ihres Nasenansatzes überlappt, wobei vorzugsweise die erste Schenkelleiste den Nasenansatz bündig zu diesem überlappt.

Damit ist die Leiterplatte zum Regal hin, z.B. zur Regalwand hin, in kompakter Weise von der U-förmigen Profilleiste geschützt.

In einer weiteren bevorzugten Ausgestaltung ist die Leiterplatte so unter der zweiten Schenkelleiste angeordnet, dass die zweite Schenkelleiste die Leiterplatte unter Ausschluss des Nasenansatzes, d.h. wenigstens von Teilen des Nasenansatzes überlappt, wobei vorzugsweise die zweite Schenkelleiste die Leiterplatte unter Ausschluss des Nasenansatzes, d.h. wenigstens von Teilen des Nasenansatzes, vollständig überlappt.

Damit sind bei einer Draufsicht nur noch die Nasenansätze bzw. Teile von diesen sichtbar, was zum einen dem Schutz der Leiterplatte dient, aber auch eine Orientierung beim manuellen Zuführen einer freien Steckverbinders an einen Steckverbinder erleichtert.

In einer weiteren bevorzugten Ausgestaltung weist die Vorrichtung ein oder mehrere Fixierelemente zum Einklemmen der Leiterplatte zwischen den beiden Schenkelleisten auf. Dabei kann das Fixierelement vorzugsweise eine Steckdistanzhülse aufweisen, die mit einem Ende aus einer Oberfläche der Leiterplatte herausragt und sich an eine Innenseite eines der beiden Schenkelleisten anstemmt, wobei vorzugsweise diese Schenkelleiste mit einer in das Ende der Distanzhülse axial eingreifenden Vertiefung versehen ist.

Auf diese Weise lässt sich die Leiterplatte unkompliziert in der U-förmigen Profilleiste fixieren, indem nach dem Einfügen der Leiterplatte eine punktuelle Verformung oberhalb der Distanzhülse in der Schenkelleiste, z.B. mittels eines Körnerschlags, vorgenommen wird.

In einer weiteren bevorzugten Ausgestaltung weist die Leiterplatte eine oder mehrere zweite Durchbrüche auf, in denen jeweils ein Magnetkörper angeordnet ist, wobei vorzugsweise der Magnetkörper als Scheibenmagnet ausgebildet ist.

Mit Hilfe der Magnetkörper lässt sich eine Befestigung der Vorrichtung an einer ferro-metallischen Regalwand, einem ferro-metallischen Regalpfosten oder an ferro-metallischen Fachböden erreichen, wobei die Befestigung mittels Magnetwirkung insbesondere das bei einem im Zuge eines nachträglichen Einführens zwischen Fachboden und Regalwand erforderliche Verschieben der Vorrichtung auf der Regalwand erlaubt, was bei einer Klebeverbindung nicht möglich wäre.

In einer weiteren bevorzugten Ausgestaltung der erfindungsgemäßen Vorrichtung ist die erste Schenkelleiste zumindest in Teilbereichen mit einer Antirutschfolie zur Erhöhung des Haftwiderstandes gegenüber dem Regal oder Teilen desselben versehen, oder die erste Schenkelleiste (10) ist als Antirutschfolie (25) ausgebildet, wobei vorzugsweise jeweils die Erhöhung des Haftwiderstandes in einer quer zur Längsausdehnung der U-förmigen Profilleiste weisenden Richtung erfolgt.

Damit kann verhindert werden, dass beim Einführen eines freien Steckverbinders die U-förmige Profilleiste in Einführrichtung der freien Steckverbinders verschoben wird.

In einer weiteren bevorzugten Ausgestaltung weist die Leiterplatte zumindest an einer ihrer Oberflächen ein oder mehrere elektronische Bauteile, z.B. eine oder mehre Konstant-Stromquellen oder LED Treiber auf.

In einer weiteren bevorzugten Ausgestaltung ist der Zwischensteg der U-förmigen Profilleiste aus einer Vielzahl von Abstandshaltern gebildet, wobei zwischen unmittelbar benachbarten Abstandshaltern eine Lücke gebildet ist, und die Abstandshalter in einer geraden Linie oder einer von der geraden Linie abweichenden Linie angeordnet sind.

Damit lässt sich die U-förmige Profilleiste durch Verbinden von zwei einzelnen in parallelen Ebenen liegenden Schenkelleisten bilden. Eventuell innerhalb der U-förmigen Profilleiste vorzunehmende Formanpassungen, z.B. Fräsungen, können somit einfacher ausgeführt werden, indem sie vor dem Zusammenbau der beiden Schenkelleisten vorgenommen werden. Die Abstandshalter können mit den Schenkelleisten auf vielseitige Weise verbunden sein, z.B. durch Kleben, Vernieten oder Verschrauben, u.a. auch mittels einer durch den Abstandshalter geführten Schraube. Die Zahl der Abstandshalter kann gering gehalten werden, indem zwischen benachbarten Abstandshaltern eine Lücke gelassen wird. Die Abstandshalter sind nicht notwendiger Weise in einer geraden Linie angeordnet, die Stabilität der mittels Abstandhalter gebildeten U-förmigen Profilleiste kann nämlich verbessert werden, wenn die Abstandshalter in einer von der geraden Linie abweichenden Linie, z.B. Zick-Zack Linie, angeordnet sind. Gegebenenfalls sind in der streifenförmigen Leiterplatte entsprechende Durchbrüche vorzusehen, in denen jeweils ein Abstandshalter angeordnet ist. Der Abstandshalter kann dann zugleich auch als Fixierelement zum Einklemmen der streifenförmigen Leiterplatte zwischen den beiden Schenkelleisten vorgesehen sein. Grundsätzlich können auch erste Durchbrüche in der Leiterplatte, die zur Aufnahme von Steckdistanzhülsen vorgesehen sind, jeweils als Durchbruch für einen Abstandshalter dienen.

Als Abstandhalter können im Übrigen auch an der Leiterplatte (z.B. auf einer oder an beiden ihrer Oberflächen) angeordnete elektronische oder mechanische Bauteile in Frage kommen, die jeweils mit zumindest einer der beiden Schenkelleisten verklebt sein können.

Die Erfindung findet sich auch in einer gedoppelten Ausführungsform wieder, bei der eine gemäß der Erfindung ausgebildete erste Vorrichtung mit dem Zwischensteg ihrer U-förmigen Profilleiste entlang dem Zwischensteg der U-förmigen Profilleiste einer zweiten gemäß der Erfindung ausgebildeten Vorrichtung angeordnet ist.

Die beiden Vorrichtungen können mittels einer gemeinsamen Verbindungsstruktur miteinander verbunden sein, z.B. durch eine sich über die ersten Schenkelleisten (und/oder über die zweiten Schenkelleisten) der U-förmigen Profilleisten der beiden Vorrichtungen erstreckende Klebefolie.

Es versteht sich von selbst, dass die beiden Vorrichtungen nicht notwendigerweise in allen Merkmalen symmetrisch zueinander ausgebildet sein müssen, z.B. können sich die beiden Vorrichtungen in der Breite der ersten bzw. zweiten Schenkelleisten unterscheiden oder eine unterschiedliche Zahl sowie unterschiedliche Orte für die U-förmige Einkerbung in der streifenförmigen Leiterplatte aufweisen.

In einer weiteren bevorzugten Ausgestaltung ist der Zwischensteg der U-förmigen Profilleiste der ersten Vorrichtung mit dem Zwischensteg der U-förmigen Profilleiste der zweiten Vorrichtung verbunden.

Die Zwischenstege können dabei z.B. durch eine Klebeverbindung miteinander verbunden sein.

In einer weiteren bevorzugten Ausgestaltung ist die erste Schenkelleiste der U-förmigen Profilleiste der ersten Vorrichtung mit der ersten Schenkelleiste der U-förmigen Profilleiste der zweiten Vorrichtung verbunden, und die zweite Schenkelleiste der U-förmigen Profilleiste der ersten Vorrichtung ist mit der zweiten Schenkelleiste der U-förmigen Profilleiste der zweiten Vorrichtung verbunden, so dass die U-förmige Profilleiste der ersten Vorrichtung mit der U-förmigen Profilleiste der zweiten Vorrichtung eine doppel-U förmige oder auch als H-förmig bezeichenbare Profilleiste bildet, wobei der Zwischensteg der U-förmigen Profilleiste der ersten Vorrichtung und der Zwischensteg der U-förmigen Profilleiste der zweiten Vorrichtung einen gemeinsamen Zwischensteg der H-förmigen Profilleiste bilden.

Die miteinander verbundenen ersten Schenkelleisten bilden damit eine gemeinsame erste Schenkelleiste der H-förmigen Profilleiste und die miteinander verbundenen zweiten Schenkelleisten bilden eine gemeinsame zweite Schenkelleiste der H-förmigen Profilleiste.

In einer weiteren bevorzugten Ausgestaltung ist der gemeinsame Zwischensteg der H-förmigen Profilleiste aus einer Vielzahl von Abstandshaltern gebildet, wobei zwischen unmittelbar benachbarten Abstandshaltern eine Lücke gebildet ist, und die Abstandshalter in einer geraden Linie oder einer von der geraden Linie abweichenden Linie angeordnet sind.

Damit lässt sich eine doppel-U förmige d.h. eine H-förmige Profilleiste durch Verbinden von zwei einzelnen in parallelen Ebenen liegenden Schenkelleisten bilden. Eventuell innerhalb der H-förmigen Profilleiste vorzunehmende Formanpassungen, z.B. Fräsungen, können somit einfacher ausgeführt werden, indem sie vor dem Zusammenbau der beiden Schenkelleisten vorgenommen werden. Die Abstandshalter können mit den Schenkelleisten auf vielseitige Weise verbunden sein, z.B. durch Kleben, Vernieten oder Verschrauben, u.a. auch mittels einer durch den Abstandshalter geführten Schraube. Die Zahl der Abstandshalter kann gering gehalten werden, indem zwischen benachbarten Abstandshaltern eine Lücke gelassen wird. Die Abstandshalter sind nicht notwendiger Weise in einer geraden Linie angeordnet, die Stabilität der mittels Abstandhalter gebildeten H-förmigen Profilleiste kann nämlich verbessert werden, wenn die Abstandshalter in einer von der geraden Linie abweichenden Linie, z.B. Zick-Zack Linie, angeordnet sind. Gegebenenfalls sind in der streifenförmigen Leiterplatte entsprechende Durchbrüche vorzusehen, in denen jeweils ein Abstandshalter angeordnet ist. Der Abstandshalter kann dann zugleich auch als Fixierelement zum Einklemmen der streifenförmigen Leiterplatte zwischen den beiden Schenkelleisten vorgesehen sein. Grundsätzlich können auch erste Durchbrüche in der Leiterplatte, die zur Aufnahme von Steckdistanzhülsen vorgesehen sind, jeweils als Durchbruch für einen Abstandshalter dienen.

Als Abstandhalter können im Übrigen auch an der Leiterplatte (z.B. auf einer oder an beiden ihrer Oberflächen) angeordnete elektronische oder mechanische Bauteile in Frage kommen, die jeweils mit zumindest einer der beiden Schenkelleisten verklebt sein können.

In einer weiteren bevorzugten Ausgestaltung bildet die streifenförmige Leiterplatte der ersten Vorrichtung mit der streifenförmigen Leiterplatte der zweiten Vorrichtung eine gemeinsame streifenförmige Leiterplatte, die vorzugsweise einstückig ausgebildet.

Außerdem wird die vorliegende Erfindung auch mit einem Regal als verwirklicht angesehen, das eine erfindungsgemäße Vorrichtung bzw. eine Weiterbildung von dieser aufweist.

Eine basierend auf der vorliegenden Erfindung ausgebildete Vorrichtung wird nachstehend beispielhaft anhand der Zeichnung näher erläutert. Dabei zeigen:
- Fig. 1: in schematischer Darstellung eine perspektivische Sicht auf eine Ecke eines eine erfindungsgemäße Vorrichtung aufweisenden Regals;
- Fig. 2: in schematischer Darstellung eine perspektivische Sicht auf eine erfindungsgemäße Vorrichtung.
- Fig. 3: in schematischer Darstellung eine Draufsicht auf eine streifenförmige Leiterplatte einer erfindungsgemäßen Vorrichtung;
- Fig. 4: in schematischer Darstellung eine Draufsicht eines einen Steckverbinder beinhaltenden Detailbereiches der streifenförmigen Leiterplatte;
- Fig. 5: in schematischer Darstellung einen Querschnitt durch eine erfindungsgemäße Vorrichtung im Bereich eines Steckverbinders; und
- Fig. 6: in schematischer Darstellung einen Querschnitt durch eine erfindungsgemäße gedoppelte Vorrichtung im Bereich eines Steckverbinders.

In Fig. 1 ist von einem Regal nur beispielhaft ein einzelner verkürzt wiedergegebener Regalpfosten 1 dargestellt. Ein solcher Regalpfosten 1 kann freistehend im Raum eines Ladenlokales oder dgl. aufgestellt sein oder an einer Wand befestigt sein. Um ein Regal zu bilden, sind vielfach zwei derartige Regalpfosten 1 vorgesehen, die seitlich im Abstand voneinander angeordnet werden. Jeder Regalpfosten 1 weist über seine Höhe in wenigstens einer seiner Pfostenwände eine Mehrzahl von Öffnungen 2 zur lösbaren Aufnahme von tragarmartigen Halterungen 3 (nur eine Halterung ist andeutungsweise dargestellt) für Regal-Fachböden 4 (nur ein Regal-Fachboden ist andeutungsweise dargestellt) auf.

Um die Regal-Fachböden 4 an ihrer Hinterkante gegen ein Herunterfallen von Gegenständen, insbesondere von Verkaufsprodukten, zu verschließen, ist vielfach zwischen zwei Regalpfosten 1 jeweils eine Regalwand 5 angeordnet. In der Darstellung ist diese Regalwand 5 nur bereichsweise dargestellt. Auch ist nur ein linker Regalpfosten 1 dargestellt, ein rechter Regalpfosten 1 ist in gleicher Weise gestaltet und rechts angrenzend an die Regalwand 5 angeordnet.

Solche Regalsysteme sind in vielfältigen Ausgestaltungen bekannt, z.B. mit einem oder mehreren Regalpfosten, mit oder ohne Rückwand, mit oder ohne Seitenwand etc.. Regelmäßig besteht jedoch der Bedarf, an oder im Bereich der Regal-Fachböden 4 Stromverbraucher 6, insbesondere eine LED-Beleuchtung 6 (als punktierte Linie angedeutet) anzuordnen. Diese Stromverbraucher 6 sind jeweils mit einer Anschlussleitung 7 versehen, an deren freiem Ende ein freier Steckverbinder z.B. in Form eines herkömmlichen Stecker- oder Buchsen-Gehäuses (nicht dargestellt) mit einreihig angeordneten Reihen-Kontaktelementen, wie an sich z.B. aus der Computertechnik bekannt, angebracht ist.

Zum Versorgung eines jeweiligen Stromverbrauchers über seine Anschlussleitung 7 kann eine erfindungsgemäße Vorrichtung 8 an die Regalwand 5, z.B. in Längsrichtung parallel zum Regalpfosten 1 verlaufend, angebracht sein.

Die erfindungsgemäße Vorrichtung 8 weist entlang ihrer Längsrichtung eine Vielzahl von Steckverbindern (nicht dargestellt) auf, die jeweils zur Kontaktierung mit einer Anschlussleitung 7 bzw. dem daran angebrachten freien Steckverbinder (nicht dargestellt) bereit stehen. Ein freie Steckverbinder ist selbstverständlich stets korrespondierend zu dem Steckverbinder an der Leiterplatte ausgestaltet, um überhaupt eine Kontaktverbindung herstellen zu können.

Die Anschlussleitung 7 kann aufgrund der Vielzahl von Steckverbindern bei der erfindungsgemäßen Vorrichtung kurz gehalten sein, da sich zu jeder einstellbaren Höhenposition eines Regal-Fachbodens 4 wenigstens ein Steckverbinder in unmittelbar entsprechender Höhe zu einem betreffenden Regal-Fachboden 4 findet.

Um in einem bestehenden Regal die erfindungsgemäße Vorrichtung ohne großen Aufwand nachrüsten zu können, ist die erfindungsgemäße Vorrichtung insgesamt so dünn gehalten, dass sie sich in einen schmalen Abstandspalt, der oft nicht mehr als 7 mm breit ist, zwischen der Hinterkante eines Regal-Fachbodens 4 oder mehrerer Regal-Fachböden (nicht dargestellt) und einer Regalwand 5 einschieben lässt. Wenn die erfindungsgemäße Vorrichtung beginnende am obersten Regal-Fachboden 4 an der Regalwand 5 entlang bis zu einem untersten Regal-Fachboden 4 eingeschoben wird, können die Regal-Fachböden 4 am Regal verbleiben, wodurch sich der Aufwand für das Nachrüsten gering halten lässt.

In Fig. 2 ist eine erfindungsgemäße Vorrichtung 8 aus perspektivischer Sicht dargestellt. Die erfindungsgemäße Vorrichtung 8 weist eine U-förmige Profilleiste 9 auf, die aus einer ersten Schenkelleiste 10 und einer zur ersten Schenkelleiste 10 parallelen zweiten Schenkelleiste 11 gebildet ist, wobei die beiden Schenkelleisten 10, 11 über einen Zwischensteg 12 miteinander verbunden sind. Die beiden Schenkelleisten 10, 11 befinden sich zueinander in einem Abstand, der einen Raum für eine streifenförmige Leiterplatte 13 zwischen den beiden Schenkelleisten 10, 11 lässt.

Entlang einer Längskante, im gezeigten Ausführungsbeispiel ist die von dem Zwischensteg 12 abgewandte Längskante gemeint, weist die zwischen den beiden Schenkelleisten 10, 11 angeordnete Leiterplatte 13 eine Vielzahl von Steckverbindern 14 auf, die im gezeigten Ausführungsbeispiel als gehäuselose Reihen-Stiftleiste 14 mit jeweils drei Kontaktelementen 14a in Form von Reihen-Kontaktstiften 14a auf, die parallel zur Ebene der Leiterplatte 13 und quer zur Längskante angeordnet sind.

An einem (zum Betrachter weisenden) Längsende ist an der Leiterplatte 13 eine aus dem durch die beiden Schenkleisten 10, 11 gebildeten Zwischenraum der U-förmigen Profilleiste 9 herausragende Steckverbinder-Anordnung 15 in Form eines Stecker Gehäuses 15 mit z.B. acht in Längsrichtung weisenden Reihen-Kontaktbuchsen 15a angebracht. An dem gegenüber liegenden Längsende ist eine innerhalb des gebildeten Zwischenraums verbleibende korrespondierende Steckverbinder-Anordnung 16 in Form einer gehäuselosen Stiftleiste (nicht dargestellt) mit entsprechender Anzahl von in Längsrichtung weisenden Reihen-Kontaktstiften angebracht.

Mittels der an den Längsenden der Leiterplatte 13 befindlichen Steckverbinder-Anordnungen 15, 16 können in Längsrichtung eine große Anzahl von erfindungsgemäßen Vorrichtungen 8 hintereinander elektrisch zusammengekoppelt werden, so dass für ein beliebig hohes Regal eine Stromzufuhr an alle Regal-Fachböden 4 über eine entsprechende Anzahl von miteinander verkoppelten erfindungsgemäßen Vorrichtungen 8 gewährleistet ist. An einer jeweiligen Verkopplungsstelle von zwei erfindungsgemäßen Vorrichtungen 8 ist lediglich eine gerade Trennlinie zwischen den beiden stumpf aneinander stoßenden zweiten Schenkelleisten 11 der benachbarten U-förmigen Profilleisten 9 zu erkennen. Dies ist dadurch erreicht dass sich die Steckverbinder-Anordnung 15 (in Form des Stecker Gehäuses 15) der erfindungsgemäßen Vorrichtungen 8 im kontaktierten Zustand mit einer korrespondierenden Steckverbinder-Anordnung 16 (z.B. in Form einer gehäuselosen Stiftleiste) der benachbarten erfindungsgemäßen Vorrichtungen 8 vollständig in dem durch die beiden Schenkleisten 10, 11 gebildeten Zwischenraum der U-förmigen Profilleiste 9 der benachbarten erfindungsgemäßen Vorrichtung 8 befindet.

In Fig. 3 ist eine streifenförmige Leiterplatte 13 in einer Draufsicht dargestellt. Wie bereits erwähnt, weist die Leiterplatte 13 an einem ihrer Längsenden eine Steckverbinder-Anordnung 15 in Form eines Stecker Gehäuses 15 mit z.B. acht Reihen-Kontaktbuchsen 15a (nicht dargestellt) und an dem anderen Längsende eine Steckverbinder-Anordnung 16 in Form einer gehäuselosen Stiftleiste 16 mit einer entsprechenden Anzahl von Reihen-Kontaktstiften auf.

Die Leiterplatte weist auch jeweils neben der Steckverbinder-Anordnung 15, 16 entweder eine Zunge 16a oder eine zu dieser korrespondierende Bucht 15b auf. Damit wird insbesondere beim Aneinanderreihen zweier erfindungsgemäßer Vorrichtungen ein Kontaktversatzes beim Kontaktieren der Steckverbinder-Anordnungen vermieden, weil die richtige Kontaktierung durch das passgenaue Ineinandergreifen der Zunge 16a in die korrespondierende Bucht 15b erzwungen wird.

Entlang einer Längskante 22 ist die Leiterplatte 13 mit einer Vielzahl (z.B. sechs) von Steckverbindern 14 versehen, die jeweils mehrere z.B. drei als Reihen-Kontaktstifte 14a ausgestaltet, Kontaktelemente 14a aufweisen. Die Reihen-Kontaktstifte 14a sind in einer Reihe parallel zur Ebene der Leiterplatte 13 angeordnet und verlaufen quer zur Längskante 22.

Unterhalb der Kontaktelemente 14a eines Steckverbinders 14 weist die Leiterplatte 13 jeweils eine U-förmige in die Längskante 22 hineinreichende Einkerbung 17 auf, die einen Führungskanal für einen in die Leiterplattenebene beim Kontaktieren mit dem Steckverbinder 14 eindringenden freien Steckverbinder 18 bildet. Die Steckverbinder 14 sind so weit von der Längskante 22 weg in die Leiterplatte 13 hinein versetzt, dass ihre Kontaktelemente 14a (im Beispiele als Reihen-Kontaktstifte ausgeführt) mit ihrem freien Ende in etwa mit der Längskante 22 fluchten. Ein zur Kontaktierung mit einem freien Steckverbinder 18 vorgesehener Kontaktbereich an einem Kontaktelement 14a (im Beispiele als Reihen-Kontaktstift ausgeführt) befindet sich damit bezüglich einer von der Längskante 22 gebildeten Linie vollständig auf der zur Leiterplatte 13 gerichteten Seite.

Die Leiterplatte 13 weist an ihrer Längskante 22 an jeweils zu beiden Seiten einer U-förmigen Einkerbung 17 einen Nasenansatz 19 auf, der den Führungskanal verlängert und damit eine von der Längskante 22 gebildete Linie überschreitet, wodurch die Leiterplatte 13 jeweils im Bereich des Nasenansatzes 19 verbreitert ist. Der Bereich um eine U-förmige Einkerbung 17 (siehe gestrichelt umrahmt) wird im nachfolgenden noch anhand einer Detailansicht näher erläutert.

Die Leiterplatte 13 weist auf ihre Länge mehrere (z.B. zwei) erste Durchbrüche 20 auf, die jeweils als Löt-Auge ausgebildet sind und die zur Aufnahme einer Distanzhülse (nicht dargestellt) dienen. Die Distanzhülse weist in etwa eine Länge auf, die dem Innenabstand der beiden Schenkelleisten 10, 11 entspricht und ist mit einem verjüngten Ende in dem Löt-Auge befestigt, z.B. verlötet.

Die Leiterplatte 13 weist weiterhin mehrere (z.B. drei) zweite Durchbrüche 21 auf, die jeweils kreisförmig ausgebildet sind und zur Aufnahme von Scheibenmagneten (nicht dargestellt) vorgesehen sind.

In Fig. 4 ist der Bereich um eine U-förmige Einkerbung 17 (wie in Fig. 3 gestrichelt umrahmt) in einer Draufsicht dargestellt. Drei Kontaktelemente 14a (im Beispiele als Reihen-Kontaktstifte ausgeführt) eines Steckverbinders 14 verlaufen in einer gemeinsamen zur Ebene der Leiterplatte 13 parallelen Ebene. In einem von den Kontaktelementen 14a überdeckten Bereich weist die Leiterplatte 13 eine U-förmige Einkerbung 17 auf, die mit ihren parallelen Kanten einen in Längsrichtung begrenzenden Führungskanal für einen freien Steckverbinder 18 bildet, der korrespondierend zum Steckverbinder 14a ausgestaltet ist, z.B. mit einem Stecker Gehäuse und Reihen-Kontaktbuchsen.

Die zu beiden Seiten der U-förmige Einkerbung 17 an der Längskante 22 der Leiterplatte 13 vorhandenen Nasenansätze 19 verlängern den Führungskanal für den freien Steckverbinder 18 und erleichtern damit das manuelle Zuführen eines freien Steckverbinders 18 an einen der Steckverbinder 14.

Die Leiterplatte 13 ist mit ihren Nasenansätzen 19 in dem Raum zwischen den beiden Schenkelleisten 10, 11 der U-förmigen Profilleiste 9 so platziert, dass die erste Schenkelleiste 10, die zum Anhaften an einem Regal oder an Teilen desselben (z. B. einer Regalwand 5) vorgesehen ist, die Nasenansätzen 19 vollständig überlappt. Zum Beispiel ist (wie dargestellt) der Nasenansatz 19 bündig zu einer Außenkante 23 der ersten Schenkelleiste 10 angeordnet.

Die zweite Schenkelleiste 11 ist schmäler ausgebildet als die erste Schenkelleiste 10, so dass die Leiterplatte 13 mit ihren Nasenansätzen 19 in dem Raum zwischen den beiden Schenkelleisten 10, 11 der U-förmigen Profilleiste 9 so platziert ist, dass die Außenkante 24 (gestrichelt dargestellt) der zweiten Schenkelleiste 11 zwar die Leiterplatte 13 bis zu ihrer Längskante 22 oder einschließlich der Längskante 22 überlappt, nicht jedoch die Nasenansätze 19 vollständig überlappt. Damit bleiben die Nasenansätze 19 bei einer Draufsicht auf die zweite Schenkelleiste 11 sichtbar und können als Orientierungshilfe beim manuellen Zuführen eines freien Steckverbinders 18 an einen Steckverbinder 14 der streifenförmigen Leiterplatte 13 dienen.

In Fig. 5 ist ein Querschnitt durch eine erfindungsgemäße Vorrichtung 8 im Bereich eines Steckverbinders 14 dargestellt. Ein U-förmige Profilleiste 9 ist aus einer ersten Schenkelleiste 10 und einer zur ersten parallelen zweiten Schenkelleiste 11 gebildet, die über einen Zwischensteg 12 miteinander verbunden sind. In dem Raum zwischen den beiden Schenkelleisten 10, 11 ist eine streifenförmige Leiterplatte 13 angeordnet, die an einer vom Zwischensteg 12 abgewandten Längskante 22 mehrere Steckverbinder 14 mit Kontaktelementen 14a in Form von Reihen-Kontaktstiften (nur ein Reihen-Kontaktstift 14a ist an seinem mit der streifenförmigen Leiterplatte 13 verbundenen Ende sichtbar) aufweist.

Der Abstand der beiden Schenkelleisten 10, 11 zueinander erlaubt eine Zuführung eines freien Steckverbinders 18 (z.B. als Stecker Gehäuse mit Reihen-Kontaktbuchsen ausgeführt) zwischen die beiden Schenkelleisten 10, 11, wobei der Innenabstand der beiden Schenkelleisten 10, 11 in etwa der Dicke des freien Steckverbinders 18 entspricht, so dass die beiden Schenkelleisten 10, 11 jeweils zumindest mit Bereichen ihrer zur Leiterplatte 13 weisenden Innenfläche als Führungsfläche beim manuellen Zuführen eines freien Steckverbinders 18 zu einem Steckverbinder 14 dienen. Gleichzeitig ist damit auch ein zugeführter freier Steckverbinder 18 sicher gehalten und gegen unabsichtliches Herausreißen geschützt.

Die erste Schenkelleiste 10 ist an ihrer Außenseite mit einer Antirutschfolie 25 versehen, die vor allem ein unbeabsichtigtes Verschieben der U-förmigen Profilleiste 9, z.B. auf der Regalwand 5, beim Verbinden eines freien Steckverbinders 18 mit einem Steckverbinder 14 der streifenförmigen Leiterplatte 13, unterbinden soll.

In Fig. 6 ist ein Querschnitt durch eine erfindungsgemäße gedoppelte Vorrichtung 8' im Bereich zweier sich gegenüberliegender Steckverbinder 14 dargestellt. Die gedoppelte Vorrichtung 8' weist eine H-förmige Profilleiste 9' auf, die als Zusammenführung zweier U-förmiger Profilleisten 9 entlang ihrer Zwischenstege 12 angesehen werden kann.

Die ersten Schenkelleisten 10 der beiden U-förmigen Profilleisten 9 bilden eine gemeinsame erste Schenkelleiste 10' der H-förmigen Profilleiste 9'. Die zweiten Schenkelleisten 11 der beiden U-förmigen Profilleisten 9 bilden eine gemeinsame zweite Schenkelleiste 11' der H-förmigen Profilleiste 9'. Die beiden Zwischenstege 12 der U-förmigen Profilleisten 9 bilden einen gemeinsamen Zwischensteg 12' der H-förmigen Profilleiste 9', wobei in der gezeigten Darstellung dieser gemeinsame Zwischensteg 12' durch eine Vielzahl von Abstandshaltern 26 (nur einer gezeigt) gebildet ist.

Die gemeinsame erste Schenkelleiste 10' ist über die Abstandshalter 26 mit der gemeinsamen zweiten Schenkelleiste 11' verbunden, wobei sich die gemeinsame erste Schenkelleiste 10' in einer parallelen Ebene zu der Ebene der zweiten gemeinsamen Schenkelleiste 11' befindet.

In dem Raum zwischen den beiden gemeinsamen Schenkelleisten 10', 11' ist eine gemeinsame streifenförmige Leiterplatte 13' angeordnet, die durch Zusammenführen der beiden in den zwei U-förmigen Profilleisten 9 angeordneten streifenförmigen Leiterplatten 13 entstanden ist. Die gemeinsame streifenförmige Leiterplatte 13' weist zu beiden Seiten jeweils mehrere Steckverbinder 14 mit Kontaktelementen 14a in Form von Reihen-Kontaktstiften (nur ein Reihen-Kontaktstift 14a ist pro Seite an seinem mit der gemeinsamen streifenförmigen Leiterplatte 13' verbundenen Ende sichtbar). Die gemeinsame streifenförmige Leiterplatte 13' weist auch Durchbrüche 20' für die Abstandshalter 26 auf.

### Bezugszeichenliste

- 1: Regalpfosten
- 2: Öffnungen
- 3: tragarmartige Halterung
- 4: Regal-Fachboden
- 5: Regalwand
- 6: Beleuchtung/Stromverbraucher
- 7: Anschlussleitung
- 8: Erfindungsgemäße Vorrichtung
- 9: U-förmige Profilleiste
- 10: erste Schenkelleiste
- 11: zweite Schenkelleiste
- 12: Zwischensteg
- 13: streifenförmige Leiterplatte
- 14: Steckverbinder/Reihen-Stiftleiste
- 14a: Kontaktelement/Reihen-Kontaktstift
- 15: Steckverbinder-Anordnung/Stecker Gehäuse
- 15a: Reihen-Kontaktbuchsen
- 15b: Bucht
- 16: Steckverbinder-Anordnung/Stiftleiste
- 16a: Zunge
- 17: U-förmige Einkerbung
- 18: freier Steckverbinder/Stecker-Gehäuse
- 19: Nasenansatz
- 20: erster Durchbruch
- 21: zweiter Durchbruch
- 22: Längskante
- 23: Außenkante der ersten Schenkelleiste
- 24: Außenkante der zweiten Schenkelleiste
- 25: Antirutschfolie
- 8': Erfindungsgemäße gedoppelte Vorrichtung
- 9': H-förmige Profilleiste
- 10': gemeinsame erste Schenkelleiste
- 11': gemeinsame zweite Schenkelleiste
- 12': gemeinsamer Zwischensteg
- 13': gemeinsame streifenförmige Leiterplatte
- 20': Durchbruch
- 26: Abstandshalter

## Patentansprüche

1. Vorrichtung zur Strom und/oder Signalübertragung für an einem Regal, insbesondere einem Verkaufsregal, befindliche elektronische Auf-/Abnehmer, wie Leuchten, Tablets, elektronische Preisauszeichnungen, Sensoreinrichtungen oder dergleichen,
**gekennzeichnet durch**
- eine U-förmige Profilleiste (9) mit einer ersten (10) und einer zweiten (11) über einen Zwischensteg (12) miteinander verbundenen Schenkelleiste (10, 11), wobei die erste Schenkelleiste (10) zum Anhaften an dem Regal oder an Teilen desselben vorgesehen ist,
- eine zwischen den beiden Schenkelleisten (10, 11) angeordnete streifenförmige Leiterplatte (13)
-- mit einer in Richtung einer Längsausdehnung der U-förmigen Profilleiste (9) verlaufenden Längskante (22),
-- mit mehreren entlang der Längskante (22) angeordneten Steckverbindern (14), die jeweils wenigstens zwei parallel zur Leiterplattenebene und quer zur Längskante (22) ausgerichtete Kontaktelemente (14a) aufweisen, und
-- mit einer im Bereich eines jeweiligen Steckverbinders (14) in die Längskante (22) hineinreichenden U-förmigen Einkerbung (17), die mit ihren beiden sich gegenüberliegenden Kanten einen Führungskanal für einen beim Kontaktieren mit dem betreffenden Steckverbinder (14) in die Leiterplattenebene eindringenden freien Steckverbinder (18) bildet.

2. Vorrichtung nach Anspruch 1,
**dadurch gekennzeichnet, dass** wenigstens einer der Steckverbinder (14) an der streifenförmigen Leiterplatte (13) derart angeordnet ist, dass sich wenigstens ein Kontaktelement (14a) des Steckverbinders (14) mit seinem zur Kontaktierung vorgesehenen Kontaktbereich bezüglich einer von der Längskante (22) gebildeten Linie zumindest teilweise, vorzugsweise vollständig auf der zur streifenförmigen Leiterplatte (13) weisenden Seite befindet.

3. Vorrichtung nach einem der vorhergehenden Ansprüche,
**dadurch gekennzeichnet, dass** eine der beiden Schenkelleisten (10, 11), vorzugsweise die erste Schenkelleiste (10), oder beide Schenkelleisten (10, 11) mit ihrer zur streifenförmigen Leiterplatte (13) weisenden Innenfläche im Bereich der U-förmigen Einkerbung (17) als Führungsfläche für den freien Steckverbinder (18) ausgebildet ist bzw. sind.

4. Vorrichtung nach wenigstens einem der vorhergehenden Ansprüche,
**gekennzeichnet durch** einen einreihig ausgebildeten Steckverbinder (14) mit in einer gemeinsamen Ebene angeordneten Kontaktelementen (14a), wobei vorzugsweise der Steckverbinder (14) drei oder sechs Kontaktelemente (14a) aufweist.

5. Vorrichtung nach wenigstens einem der vorhergehenden Ansprüche,
**dadurch gekennzeichnet, dass** die streifenförmige Leiterplatte (13) wenigstens an einem ersten Längsende eine Steckverbinder-Anordnung (16, 15) mit wenigstens zwei parallel zur Leiterplattenebene und in Richtung der Längskante (22) ausgerichteten Kontaktelementen zur Strom-Zuführung und/oder Signal-Zuführung und/oder Strom-Weitergabe und/oder Signal-Weitergabe aufweist.

6. Vorrichtung nach wenigstens einem der vorhergehenden Ansprüche,
**dadurch gekennzeichnet, dass** die streifenförmige Leiterplatte (13) wenigsten an einer der beiden sich gegenüberliegenden Kanten der U-förmigen Einkerbung (17) einen den Führungskanal verlängernden Nasenansatz (19) aufweist, der eine von der Längskante (22) gebildete Linie überschreitet, wobei vorzugsweise
die streifenförmige Leiterplatte (13) so über der ersten Schenkelleiste (10) angeordnet ist, dass die erste Schenkelleiste (10) die streifenförmige Leiterplatte (13) einschließlich ihres Nasenansatzes (19) überlappt und/oder die streifenförmige Leiterplatte (13) so unter der zweiten Schenkelleiste (11) angeordnet ist, dass die zweite Schenkelleiste (11) die streifenförmige Leiterplatte (13) unter Ausschluss von Teilen des Nasenansatzes (19) überlappt, vorzugsweise vollständig überlappt.

7. Vorrichtung nach wenigstens einem der vorhergehenden Ansprüche,
**gekennzeichnet durch** ein oder mehrere Fixierelemente zum Einklemmen der streifenförmigen Leiterplatte (13) zwischen den beiden Schenkelleisten (10, 11).

8. Vorrichtung nach wenigstens einem der vorhergehenden Ansprüche,
**dadurch gekennzeichnet, dass** die streifenförmige Leiterplatte (13) eine oder mehrere zweite Durchbrüche (21) aufweist, in denen jeweils ein Magnetkörper angeordnet ist, wobei vorzugsweise der Magnetkörper als Scheibenmagnet ausgebildet ist.

9. Vorrichtung nach wenigstens einem der vorhergehenden Ansprüche,
**dadurch gekennzeichnet, dass** die erste Schenkelleiste (10) zumindest in Teilbereichen mit einer Antirutschfolie (25) zur Erhöhung des Haftwiderstandes gegenüber dem Regal oder Teilen desselben versehen ist, oder die erste Schenkelleiste (10) ist als Antirutschfolie (25) ausgebildet, wobei vorzugsweise jeweils die Erhöhung des Haftwiderstandes in einer quer zur Längsausdehnung der U-förmigen Profilleiste (9) weisenden Richtung erfolgt.

10. Vorrichtung nach wenigstens einem der vorhergehenden Ansprüche,
**dadurch gekennzeichnet, dass** der Zwischensteg (12) der U-förmigen Profilleiste (9) aus einer Vielzahl von Abstandshaltern (26) gebildet ist, wobei zwischen unmittelbar benachbarten Abstandshaltern (26) eine Lücke gebildet ist, und die Abstandshaltern (26) in einer geraden Linie oder einer von der geraden Linie abweichenden Linie angeordnet sind.

11. Gedoppelte Vorrichtung (8'),
**gekennzeichnet durch** eine erste (8) und eine zweite Vorrichtung (8) nach jeweils wenigstens einem der vorhergehenden Ansprüche, wobei die erste Vorrichtung (8) mit dem Zwischensteg (12) ihrer U-förmigen Profilleiste (9) entlang dem Zwischensteg (12) der U-förmigen Profilleiste (9) der zweiten Vorrichtung (8) angeordnet ist, und vorzugsweise der Zwischensteg (12) der U-förmigen Profilleiste (9) der ersten Vorrichtung (8) mit dem Zwischensteg (12) der U-förmigen Profilleiste (9) der zweiten Vorrichtung (8) verbunden ist.

12. Gedoppelte Vorrichtung (8') nach Anspruch 11,
**dadurch gekennzeichnet, dass** die erste Schenkelleiste (10) der U-förmigen Profilleiste (9) der ersten Vorrichtung (8) mit der ersten Schenkelleiste (10) der U-förmigen Profilleiste (9) der zweiten Vorrichtung (8) verbunden ist, und dass die zweite Schenkelleiste (11) der U-förmigen Profilleiste (9) der ersten Vorrichtung (8) mit der zweiten Schenkelleiste (11) der U-förmigen Profilleiste (9) der zweiten Vorrichtung (8) verbunden ist, so dass die U-förmige Profilleiste (9) der ersten Vorrichtung (8) mit der U-förmigen Profilleiste (9) der zweiten Vorrichtung (8) eine H-förmige Profilleiste (9') bildet,
wobei der Zwischensteg (12) der U-förmigen Profilleiste (9) der ersten Vorrichtung (8) und der Zwischensteg (12) der U-förmigen Profilleiste (9) der zweiten Vorrichtung (8) einen gemeinsamen Zwischensteg (12') der H-förmigen Profilleiste (9') bilden.

13. Gedoppelte Vorrichtung (8') nach Anspruch 12,
**dadurch gekennzeichnet, dass** der gemeinsame Zwischensteg (12') der H-förmigen Profilleiste (9') aus einer Vielzahl von Abstandshaltern (26) gebildet ist, wobei zwischen unmittelbar benachbarten Abstandshaltern (26) eine Lücke gebildet ist, und die Abstandshaltern (26) in einer geraden Linie oder einer von der geraden Linie abweichenden Linie angeordnet sind.

14. Gedoppelte Vorrichtung (8') nach Anspruch 13,
**dadurch gekennzeichnet, dass** die streifenförmige Leiterplatte (13) der ersten Vorrichtung (8) mit der streifenförmigen Leiterplatte (13) der zweiten Vorrichtung (8) eine gemeinsame streifenförmige Leiterplatte (13') bildet, die vorzugsweise einstückig ausgebildet ist.

15. Regal mit einer Vorrichtung (8) oder einer gedoppelten Vorrichtung (8') nach wenigstens einem der vorhergehenden Ansprüche.

## Claims

1. Device for power and/or signal transmission for electronic pickups/receivers located on a shelf, in particular a sales shelf, such as lights, tablets, electronic price labels, sensor devices or the like,
**characterized by**
- a U-shaped profile strip (9) with a first (10) and a second (11) flange strip interconnected via an intermediate web (12), the first flange strip (10) for adhering to the shelf or parts thereof,
- a strip-shaped printed circuit board (13) arranged between the two flange strips (10, 11), the strip-shaped printed circuit board (13) including
-- a longitudinal edge (22) extending in the direction of a longitudinal expansion of the U-shaped profile strip (9),
-- a plurality of connectors (14) arranged along the longitudinal edge (22), each of which including at least two contact elements (14a) aligned parallel to the circuit board plane and transversely to the longitudinal edge (22), and
-- a U-shaped notch (17) arranged in the area of a respective connector (14) and extending into the longitudinal edge (22), the U-shaped notch (17) forming with both of its opposite edges a guide channel for a free connector (18) penetrating the circuit board plane upon contacting with the respective connector (14).

2. The device according to claim 1,
**characterized in that** at least one of the connectors (14) is arranged on the strip-shaped printed circuit board (13) such that at least one contact element (14a) of the connector (14) with its contact area intended for contacting is at least partially, preferably completely, on the side facing the strip-shaped printed circuit board (13) with respect to a line formed by the longitudinal edge (22).

3. The device according to one of the preceding claims,
**characterized in that** one of the two flange strips (10, 11), preferably the first flange strip (10), or both flange strips (10, 11) in the region of the U-shaped notch (17) are configured with their inner surface facing the strip-shaped printed circuit board (13)) as a guide surface for the free connector (18).

4. The device according to at least one of the preceding claims,
**characterized by** a single-row connector (14) with contact elements (14a) arranged in a common plane, the connector (14) preferably having three or six contact elements (14a).

5. The device according to at least one of the preceding claims,
**characterized in that** the strip-shaped printed circuit board (13) at least at a first longitudinal end includes a connector arrangement (16, 15) with at least two contact elements aligned parallel to the printed circuit board plane and in the direction of the longitudinal edge (22) for current supply and/or signal supply and/or current transfer and/or signal transfer.

6. The device according to at least one of the preceding claims,
**characterized in that** the strip-shaped printed circuit board (13) has at least on one of the two opposite edges of the U-shaped notch (17) a nose extension (19) which extends the guide channel and which crosses a line formed by the longitudinal edge (22), wherein preferably the strip-shaped printed circuit board (13) is arranged above the first flange strip (10) such that the first flange strip (10) overlaps the strip-shaped printed circuit board (13) including its nose extension (19) and/or the strip-shaped printed circuit board (13) is arranged under the second flange strip (11) such that the second flange strip (11) overlaps, preferably completely overlaps, the strip-shaped printed circuit board (13) with the exclusion of parts of the nose extension (19).

7. The device according to at least one of the preceding claims,
**characterized by** one or more fixing elements for clamping the strip-shaped printed circuit board (13) between the two flange strips (10, 11).

8. The device according to at least one of the preceding claims,
**characterized in that** the strip-shaped printed circuit board (13) includes one or more second openings (21), in each of which a magnetic body is arranged, the magnetic body preferably being designed as a disk magnet.

9. The device according to at least one of the preceding claims,
**characterized in that** the first flange strip (10) is provided at least in some areas with an anti-slip film (25) to increase the adhesive resistance to the shelf or parts thereof, or the first flange strip (10) is configured as an anti-slip film (25), wherein preferably in each case the adhesion resistance is increased in a direction pointing transversely to the longitudinal extension of the U-shaped profile strip (9).

10. The device according to at least one of the preceding claims,
**characterized in that** the intermediate web (12) of the U-shaped profile strip (9) is formed from a multiplicity of spacers (26), wherein a gap is formed between immediate adjacent spacers (26), and the spacers (26) are arranged in a straight line or in a line deviating from the straight line.

11. Doubled device (8'),
**characterized by** a first (8) and a second device (8) according to at least one of the preceding claims,
wherein the first device (8) with the intermediate web (12) of its U-shaped profile strip (9) is arranged along the intermediate web (12) of the U-shaped profile strip (9) of the second device (8), and preferably the intermediate web (12) of the U-shaped profile strip (9) of the first device (8) is connected to the intermediate web (12) of the U-shaped profile strip (9) the second device (8).

12. Doubled device (8') according to claim 11,
**characterized in that** the first flange strip (10) of the U-shaped profile strip (9) of the first device (8) is connected to the first flange strip (10) of the U-shaped profile strip (9) of the second device (8), and that the second flange strip (11) of the U-shaped profile strip (9) of the first device (8) is connected to the second flange strip (11) of the U-shaped profile strip (9) of the second device (8), such that the U-shaped profile strip (9) of the first device (8) with the U-shaped profile strip (9) of the second device (8) forms an H-shaped profile strip (9'), wherein the intermediate web (12) of the U-shaped profile strip (9) of the first device (8) and the intermediate web (12) of the U-shaped profile strip (9) of the second device (8) forming a common intermediate web (12') of the H-form shaped profile strip (9').

13. Doubled device (8') according to claim 12,
**characterized in that** the common intermediate web (12') of the H-shaped profile strip (9') is formed from a multiplicity of spacers (26), wherein a gap is formed between immediate adjacent spacers (26), and the spacers (26) are arranged in a straight line or in a line deviating from the straight line.

14. Doubled device (8') according to claim 13,
**characterized in that** the strip-shaped printed circuit board (13) of the first device (8) forms a common strip-shaped printed circuit board (13') with the strip-shaped printed circuit board (13) of the second device (8), which is preferably formed in one piece.

15. Shelf with a device (8) or a doubled device (8') according to at least one of the preceding claims.

## Revendications

1. Dispositif pour la transmission de courant et/ou de signaux pour des capteurs/consommateurs électroniques se trouvant sur une étagère, plus particulièrement une étagère de vente, comme des luminaires des tablettes, des étiquettes de prix électroniques, des dispositifs à capteurs ou similaires,
**caractérisé par**
- une barre profilée en forme de U (9) avec une première (10) et une deuxième (11) barres de montants (10, 11) reliées entre elles par l'intermédiaire d'une nervure intermédiaire (12), dans lequel la première barre de montants (10) est prévue sur l'étagère ou sur des parties de celle-ci,
- un circuit imprimé (13) en forme de bande disposé entre les deux barres de montants (10, 11)
- avec une arête longitudinale (22) s'étendant dans la direction d'une extension longitudinale de la barre profilée en forme de U (9),
- avec plusieurs connecteurs enfichables (14) disposés le long de l'arête longitudinale (22), qui comprennent chacun au moins deux éléments de contact (14a) orientés parallèlement au plan du circuit imprimé et transversalement par rapport à l'arête longitudinale (22) et
- avec une rainure en forme de U (17) pénétrant, au niveau d'un connecteur enfichable (14) respectif, dans l'arête longitudinale (22), qui forme, avec ses deux arêtes opposées, un canal de guidage pour un connecteur enfichable libre (18) pénétrant, lors de la mise en contact avec le connecteur enfichable (14) correspondant, dans le plan du circuit imprimé.

2. Dispositif selon la revendication 1,
**caractérisé en ce qu'**au moins un des connecteurs enfichables (14) est disposé sur le circuit imprimé en forme de bande (13) de façon à ce qu'au moins un élément de contact (14a) du connecteur enfichable (14) se trouve, avec sa partie de contact prévue pour la mise en contact, par rapport à une ligne formée par l'arête longitudinale, au moins partiellement, de préférence entièrement sur le côté orienté vers le circuit imprimé en forme de bande (13).

3. Dispositif selon l'une des revendications précédentes,
**caractérisé en ce qu'**une des deux barres de montants (10, 11), de préférence la première barre de montant (10), ou les deux barres de montants (10, 11) est resp. sont conçue(s), avec leur surface interne orientée vers le circuit imprimé en forme de bande (13), au niveau de la rainure en forme de U (17), comme une surface de guidage pour le connecteur enfichable libre (18).

4. Dispositif selon au moins l'une des revendications précédentes,
**caractérisé par** un connecteur enfichable (14) réalisé sur une seule rangée, avec des éléments de contact (14a) disposés dans un plan commun, dans lequel de préférence le connecteur enfichable (14) comprend trois ou six éléments de contact (14a).

5. Dispositif selon au moins l'une des revendications précédentes,
**caractérisé en ce que** le circuit imprimé en forme de bande (13) comprend, au moins au niveau d'une première extrémité longitudinale, une configuration de connecteur enfichable (16, 15) avec au moins deux éléments de contact, orientés parallèlement au plan du circuit imprimé et dans la direction de l'arête longitudinale (22), pour l'alimentation en courant et/ou l'alimentation en signaux et/ou la transmission de courant et/ou la transmission de signaux.

6. Dispositif selon au moins l'une des revendications précédentes,
**caractérisé en ce que** le circuit imprimé en forme de bande (13) comprend, au moins au niveau d'une des deux arêtes opposées de la rainure en forme de U (17), un embout (19) prolongeant le canal de guidage, qui dépasse une ligne formée par l'arête longitudinale (22), dans lequel, de préférence
le circuit imprimé en forme de bande (13) est disposé au-dessus de la première barre de montant (10) de façon à ce que la première barre de montant (10) recouvre le circuit imprimé en forme de bande (13) y compris son embout (19) et/ou le circuit imprimé en forme de bande (13) est disposé sous la deuxième barre de montant (11) de façon à ce que la deuxième barre de montant (11) recouvre le circuit imprimé en forme de bande (13) à l'exception de parties de l'embout (19), de préférence le recouvre entièrement.

7. Dispositif selon au moins l'une des revendications précédentes,
**caractérisé par** un ou plusieurs éléments de fixation pour le serrage du circuit imprimé en forme de bande (13) entre les deux barres de montants (10, 11).

8. Dispositif selon au moins l'une des revendications précédentes,
**caractérisé en ce que** le circuit imprimé en forme de bande (13) comprend un ou plusieurs deuxièmes passages (21) dans chacun desquels est disposé un corps magnétique, dans lequel, de préférence, le corps magnétique est conçu comme un aimant en forme de disque.

9. Dispositif selon au moins l'une des revendications précédentes,
**caractérisé en ce que** la première barre de montant (10) est munie, au moins dans certaines parties, d'un film antidérapant (25) afin d'augmenter l'adhérence par rapport à l'étagère ou à des parties de celle-ci, ou la première barre de montant (10) est conçue comme un film antidérapant (25), dans lequel, de préférence, l'augmentation de l'adhérence a lieu dans une direction transversale par rapport à l'extension longitudinale de la barre profilée en forme de U (9).

10. Dispositif selon au moins l'une des revendications précédentes,
**caractérisé en ce que** la nervure intermédiaire (12) de la barre profilée en forme de U (9) est constituée d'une pluralité d'entretoises (26), dans lequel un vide est formé entre des entretoises (26) immédiatement adjacentes et les entretoises (26) sont disposées sur une ligne droite ou sur une ligne s'écartant de la ligne droite.

11. Dispositif doublé (8'),
**caractérisé par** un premier (8) et un deuxième dispositif (8), selon au moins une des revendications précédentes, dans lequel le premier dispositif (8) est disposé avec la nervure intermédiaire (12) de sa barre profilée en forme de U (9) le long de la nervure intermédiaire (12) de la barre profilée en forme de U (9) du deuxième dispositif (8) et, de préférence, la nervure intermédiaire (12) de la barre profilée en forme de U (9) du premier dispositif (8) est reliée avec la nervure intermédiaire (12) de la barre profilée en forme de U (9) du deuxième dispositif (8).

12. Dispositif doublé (8') selon la revendication 11,
**caractérisé en ce que** la première barre de montant (10) de la barre profilée en forme de U (9) du premier dispositif (8) est reliée avec la première barre de montant (10) de la barre profilée en forme de U (9) du deuxième dispositif (8) et **en ce que** la deuxième barre de montant (11) de la barre profilée en forme de U (9) du premier dispositif (8) est reliée avec la deuxième barre de montant (11) de la barre profilée en forme de U (9) du deuxième dispositif (8), de façon à ce que la barre profilée en forme de U (9) du premier dispositif (8) forme, avec la barre profilée en forme de U (9) du deuxième dispositif (8), une barre profilée en forme de H (9'),
dans lequel la nervure intermédiaire (12) de la barre profilée en forme de U (9) du premier dispositif (8) et la nervure intermédiaire (12) de la barre profilée en forme de U (9) du deuxième dispositif (8) forment une nervure intermédiaire commune (12') de la barre profilée en forme de H (9').

13. Dispositif doublé (8') selon la revendication 12,
**caractérisé en ce que** la nervure intermédiaire commune (12') de la barre profilée en forme de H (9') est constituée d'une pluralité d'entretoises (26), dans lequel, entre des entretoises (26) immédiatement adjacentes, un vide est formé et les entretoises (26) sont disposées sur une ligne droite ou sur une ligne s'écartant de la ligne droite.

14. Dispositif doublé (8') selon la revendication 13,
**caractérisé en ce que** le circuit imprimé en forme de bande (13) du premier dispositif (8) forme, avec le circuit imprimé en forme de bande (13) du deuxième dispositif (8), un circuit imprimé en forme de bande (13') commun, qui est réalisé de préférence d'une seule pièce.

15. Étagère avec un dispositif (8) ou un dispositif doublé (8') selon au moins l'une des revendications précédentes.
